# EUROPÄISCHE PATENTSCHRIFT

(11) **EP 1 329 184 B1**
(45) Veröffentlichungstag und Bekanntmachung des Hinweises auf die Patenterteilung: **17.11.2004**
(21) Anmeldenummer: 02090398.5
(22) Anmeldetag: 09.12.2002
(51) Int. Cl.: A47K 3/34

(54) **Duschabtrennung**
Shower screen
Ecran de douche

(30) Priorität: 21.01.2002 DE 10203206
(43) Veröffentlichungstag der Anmeldung: 23.07.2003
(73) Patentinhaber: KERMI GmbH, 94447 Plattling (DE)
(72) Erfinder: Weber, Jürgen, 94491 Hengersberg (DE)
(74) Vertreter: Köckeritz, Günter

(56) Entgegenhaltungen:
- EP-A- 1 040 781
- DE-A- 3 725 543
- DE-A- 19 643 102
- DE-A- 19 707 128
- FR-A- 2 683 138
- US-A- 5 893 181

## Beschreibung

Die Erfindung betrifft nach dem Oberbegriff des Anspruchs 1, eine Duschabtrennung mit mindestens einer feststehenden Trennwand und mindestens einem verschiebbaren Türelement. Dabei sind Trennwand und Türelement mit einem an einer Wand befestigten Ausleger verbunden.

Üblicher Weise wird die Stabilität z.B. bei einer sogenannten Echtglasdusche durch zusätzlich an einer feststehenden Glasscheibe oder Trennwand angebrachten Winkeln oder Stabilisatoren hergestellt. Diese Stabilisatoren werden meist nur für diesen Zweck konstruiert und eingesetzt und sind von der restlichen Konstruktion losgelöst bzw. nachträglich mit dieser verschraubt.
Bei Rahmenduschen wird dafür oft der obere Rahmen verbohrt. Diese Art und Weise des Einsatzes beruht darauf, dass im Duschkabinenbau in der Regel Strangpressprofile eingesetzt werden. Bei Einscheiben-Sicherheitsglaskonstruktionen sind zusätzliche Bohrungen in der Glasscheibe erforderlich. Eine derartige Duschabtrennung ist beispielsweise aus der Druckschrift DE 299 05 419 U1 bekannt.

Aus der EP-A-10 40 781 A2 ist eine Duschabtrennung mit festen Trennwänden und verschiebbaren Türelementen bekannt, wobei Trennwand und/oder Türelement mit einem an einer Wand befestigbaren Ausleger verbunden sind und der Ausleger eine Laufschiene zur Führung des Türelementes und ein Halteelement zum Halten und Stabilisieren der Trennwand aufweist. Das Türelement ist dabei an der Laufschiene hinter das Halteelement führbar.

Auch die DE-A-197 07 128, DE-A-37 25 543, FR-A-2 683 138, DE-A-196 43 102 und US-A-5,893,181 zeigen Duschabtrennungen, die aus feststehenden und verschiebbaren Elementen gebildet werden, die über Ausleger und Halteelemente gehalten und/oder geführt und/oder stabilisiert werden.

Die Aufgabe der Erfindung besteht darin die bekannten Konstruktionen von Duschabtrennungen zu verbessern.
Erfingdungsgemäß wird diese Aufgabe durch die Merkmale des Anspruchs 1 gelöst. Vorteilhafte Ausgestaltungen der erfindungsgemäßen Vorrichtung ergeben sich aus den zugehörigen Ansprüchen 2 bis 10.

Die Erfindung beinhaltet demnach eine Duschabtrennung mit mindestens einer feststehenden Trennwand und mindestens einem verschiebbaren Türelement, wobei Trennwand und Türelement mit einem an einer Wand befestigten Ausleger verbunden sind und der Ausleger eine Laufschiene zur Führung des Türelementes und ein Halteelement zum Halten und Stabilisieren der Trennwand aufweist. Zum Öffnen der Dusche ist das Türelement an der Laufschiene hinter das Halteelement führbar. Dazu ist der Ausleger einstückig ausgebildet und umfasst eine zum Duscheninnenraum hin gebogene Laufschiene, wobei das Halteelement tangential dazu in gerader Richtung zur Wand verläuft.

Eine weitere vorteilhafte Ausführung besteht darin, dass der Ausleger eine zum Duscheninnenraum hin gebogene Laufschiene aufweist und das Halteelement über mindestens eine Verstrebung, mit der Laufschiene in Verbindung steht.
Die Verstrebung ist dabei vorzugsweise am gebogenen Abschnitt der Laufschiene angeordnet.
Nach einem bevorzugten Merkmal der Erfindung ist das Türelement hängend am Ausleger angeordnet. Das Türelement weist dazu nach einem weiteren Merkmal Aufhängungen auf. Das Türelement ist nach einem anderen Merkmal mittels Rollen auf, in oder an der als Laufschiene des Auslegers verschiebbar.
Zur Stabilisierung der Konstruktion ist der Ausleger bevorzugt über ein an der Laufschiene vorgesehenes Wandanschlussteil mit der Wand verbunden.

Eine besonders bevorzugte Ausbildung der Erfindung besteht darin, dass die Duschabtrennung eine Eckdusche bildet, wobei zwei Ausleger im rechten Winkel zueinander angeordnet sind und jeder Ausleger eine feststehende Trennwand und ein verschiebbares Türelement aufweist, wobei die Ausleger nicht miteinander verbunden sind. Es wurde überraschend gefunden, dass bei einer erfindungsgemäßen Ausbildung des Auslegers als oberes Rahmenteil einer Duschabtrennung, dieses gleichzeitig den Stabilisator beinhalten kann. Dieser Ausleger weist gleichzeitig die Funktion einer oberen Laufschiene auf, wobei störenden Übergänge zwischen Laufschiene und Stabilisator nicht auftreten. Weiterhin kann die bewegliche Trennwand durch die Konstruktion des Auslegers weiter geöffnet werden, d.h. das sogenannte Einstiegsmaß der Duschabtrennung erhöht sich. Zusätzlich wird die Gesamtstabilität derart erhöht, dass auch auf sogenannte Eckverbinder verzichtet werden kann, was zu einer Kostenersparnis beiträgt. Auch der optische Eindruck der Duschabtrennung wird durch die offene Anordnung erheblich verbessert.

Die Erfindung soll anhand der nachfolgenden Beschreibung von bevorzugten Ausführungsbeispielen unter Bezugnahme auf die zugehörigen Figuren näher erläutert werden. Es zeigen:
- Figur 1:: eine Eckdusche in perspektivischer Darstellung,
- Figur 2:: eine vereinfachte Draufsicht auf eine Eckdusche nach Figur 1,
- Figur 3:: eine weitere Variante eines Auslegers in perspektivischer Darstellung.

Die beispielhafte Duschabtrennung nach der Figur 1 besteht aus zwei feststehenden Trennwänden 1 und zwei verschiebbaren Türelementen 2, wobei die Türelemente 2 hängend an einem Ausleger 3 befestigt sind. Die Ausleger 3 bestehen jeweils aus einem einstückigen Teil, vorzugsweise einem Gussteil, welche eine gebogene Laufschiene 3a zur Führung der Türelemente 2 aufweisen. Die feststehenden Trennwände 1 werden von einem von den Laufschienen 3a tangentenförmig abgehenden Halteelement 3b gehalten, wobei sich die an der Wand befestigten Ausleger 3 dabei auf die feststehenden Trennwände 1 abstützen.
Die Trennwände und Türen bestehen aus Einscheiben-Sicherheitsglas. Die Ausleger können aus Metall, Kunststoff oder aus deren Kompositionen bestehen. Die Türelemente 2 sind mit Aufhängungen 6 versehen, wobei die Türelemente 2 mittels Rollen 5 auf, in oder an der Laufschiene 3a des Auslegers 3 verschiebbar sind. Die Ausleger 3, bzw. die Laufschienen 3a sind über winkelausgleichende Wandanschlussteile 7 mit den Wänden verbunden. Die Wandanschlussteile 7 sind bei winkelgerechter Bausituation nicht erforderlich. Die beiden Ausleger 3 enden im vorderen Eckbereich ohne direkte Verbindung.

Aus der Figur 2 wird deutlich, dass die Positionierung der Laufrollen 5 sowohl auf als auch am Ausleger erfolgen kann. In der Draufsicht ist bei der waagerechten Trennwand 1 die Tür 2 geschlossen. Bei der senkrechten Trennwand 1 ist die Tür 2 im geöffneten Zustand dargestellt.
In der Figur 3 ist eine weitere Variante eines Auslegers dargestellt.
Der Ausleger 3 weist eine zum Duscheninnenraum hin gebogene Laufschiene 3a auf, wobei das Halteelement 3b über zwei Verstrebungen 8, 8' mit der Laufschiene 3a in Verbindung steht. Die Verstrebungen 8, 8' sind dabei bevorzugt am gebogenen Abschnitt der Laufschiene 3a angeordnet. Das Halteelement 3b ist mit Mitteln zur Aufnahme der Trennwand 1 ausgestattet, die im Fall der Figur 3 klammerartig vom Halteelement 3b abgehen, oder wie in den Figuren 1 und 2 gezeigt, im Halteelement selbst schienenartig ausgebildet sind.

Mit dem Ausleger 3 sind verschiedenste Maßsituationen durch einfaches Kürzen desselben möglich. Es können alle gewünschten Bauformen wie Runddusche, 5-Eck-Dusche, Nischendusche etc. realisiert werden. Weiterhin sind selbstverständlich auch sogenannte Schwing-, Klapp,- oder Schwenktüren einsetzbar.
Mit einem derartigen Ausleger ist man außerdem in der Lage auch unregelmäßig in verschiedenen Ebenen und Dimensionen zu arbeiten. Dabei eröffnen sich nicht nur hinsichtlich der Formgestaltung neue Möglichkeiten, die gesamte Konstruktion wird auch biegesteifer und kostengünstiger.

## Patentansprüche

1. Duschabtrennung mit mindestens einer feststehenden Trennwand (1) und mindestens einem verschiebbaren Türelement (2), wobei Trennwand (1) und/oder Türelement (2) mit einem an einer Wand befestigbaren Ausleger (3) verbunden sind, wobei der Ausleger (3) eine Laufschiene (3a) zur Führung des Türelementes (2) und ein Halteelement (3b) zum Halten und Stabilisieren der Trennwand (1) aufweist, und das Türelement (2) an der Laufschiene (3a) hinter das Halteelement (3b) führbar ist, **dadurch gekennzeichnet, dass** der Ausleger (3) einstückig ausgebildet ist, wobei dieser eine zum Duscheninnenraum hin gebogene Laufschiene (3a) umfasst, und das Halteelement (3b) tangential dazu in gerader Richtung zur Wand verläuft.

2. Duschabtrennung nach Anspruch 1, **dadurch gekennzeichnet, dass** das Halteelement (3b) über mindestens eine Verstrebung (8), mit der Laufschiene (3a) in Verbindung steht.

3. Duschabtrennung nach Anspruch 2, **dadurch gekennzeichnet, dass** die Verstrebung (8) am gebogenen Abschnitt der Laufschiene (3a) angeordnet ist.

4. Duschabtrennung nach einem der o.g. Ansprüche, **dadurch gekennzeichnet, dass** das Türelement (2) hängend am Ausleger (3) angeordnet ist, wobei das Halteelement (3b) Mittel zur Aufnahme der Trennwand (1) aufweist.

5. Duschabtrennung nach einem der o.g. Ansprüche, **dadurch gekennzeichnet, dass** das Türelement (2) Aufhängungen (6) aufweist.

6. Duschabtrennung nach einem der o.g. Ansprüche, **dadurch gekennzeichnet, dass** das Türelement (2) mittels Rollen (5) an, in oder auf der Laufschiene (3a) des Auslegers (3) verschiebbar ist.

7. Duschabtrennung nach einem der o.g. Ansprüche, **dadurch gekennzeichnet, dass** der Ausleger (3) zur Stabilisierung über ein an der Laufschiene (3a) angeordnetes Wandanschlussteil (7) mit der Wand verbunden ist.

8. Duschabtrennung nach einem der o.g. Ansprüche, **dadurch gekennzeichnet, dass** die Trennwand (1) über ein Wandanschlussprofil mit der Wand in Verbindung steht.

9. Duschabtrennung nach einem der o.g. Ansprüche, **dadurch gekennzeichnet, dass** die Duschabtrennung eine Eckdusche bildet, wobei zwei Ausleger (3) im rechten Winkel zueinander angeordnet sind und jeder Ausleger (3) eine feststehende Trennwand (1) und ein verschiebbares Türelement (2) aufweist, wobei die Ausleger (3) nicht miteinander verbunden sind.

## Claims

1. Shower partition having at least one fixed partition wall (1) and at least one moveable door element (2), partition wall (1) and/or door element (2) being connected to a cantilever bracket (3) which can be mounted on a wall, the cantilever bracket (3) having a running rail (3a) for guiding the door element (2) and a holding element (3b) for holding and stabilising the partition wall (1), and the door element (2) being able to be guided on the running rail (3a) behind the holding element (3b), **characterised in that** the cantilever bracket (3) is configured in one piece, the latter including a running rail (3a) which is curved towards the interior space of the shower, and the holding element (3b) extending tangentially thereto in a straight direction towards the wall.

2. Shower partition according to claim 1, **characterised in that** the holding element (3b) is connected to the running rail (3a) via at least one brace (8).

3. Shower partition according to claim 2, **characterised in that** the brace (8) is disposed on the curved portion of the running rail (3a).

4. Shower partition according to one of the above-mentioned claims, **characterised in that** the door element (2) is disposed suspended on the cantilever bracket (3), the holding element (3b) having means for receiving the partition wall (1).

5. Shower partition according to one of the above-mentioned claims, **characterised in that** the door element (2) has suspensions (6).

6. Shower partition according to one of the above-mentioned claims, **characterised in that** the door element (2) is moveable on, in or upon the running rail (3a) of the cantilever bracket (3) by means of rollers (5).

7. Shower partition according to one of the above-mentioned claims, **characterised in that** the cantilever bracket (3) is connected to the wall for stabilisation via a wall connection part (7) which is disposed on the running rail (3a).

8. Shower partition according to one of the above-mentioned claims, **characterised in that** the partition wall (1) is connected to the wall via a wall connection profile.

9. Shower partition according to one of the above-mentioned claims, **characterised in that** the shower partition forms a corner shower, two cantilever brackets (3) being disposed at right angles to each other and each cantilever bracket (3) having a fixed partition wall (1) and a moveable door element (2), the cantilever brackets (3) not being connected to each other.

## Revendications

1. Ecran de douche avec au moins une paroi de séparation fixe (1) et au moins un élément de porte coulissant (2), dans lequel la paroi de séparation (1) et/ou l'élément de porte (2) sont reliés par un bras (3) pouvant être fixé sur une cloison et dans lequel le bras (3) comprend un rail de roulement (3a) pour guider l'élément de porte (2) et un élément de maintien (3b) pour maintenir et pour stabiliser la paroi de séparation (1) et l'élément de porte (2) peut être guidé dans le rail de roulement (3a) jusque derrière l'élément de maintien (3b), **caractérisé en ce que** le bras (3) est conçu d'une seule pièce, celui-ci comprenant un rail de roulement (3a) coudé vers le volume intérieur de la douche et l'élément de maintien (3b) s'étendant tangentiellement à celui-ci en direction rectiligne vers la cloison.

2. Ecran de douche selon la revendication 1, **caractérisé en ce que** l'élément de maintien (3b) est en liaison avec le rail de roulement (3a) par l'intermédiaire d'au moins une entretoise (8).

3. Ecran de douche selon la revendication 2, **caractérisé en ce que** l'entretoise (8) est disposée dans la section coudée du rail de roulement (3a).

4. Ecran de douche selon l'une quelconque des revendications précédentes, **caractérisé en ce que** l'élément de porte (2) est disposé de manière pendante sur le bras (3), l'élément de maintien (3b) comprenant des moyens pour le logement de la paroi de séparation (1).

5. Ecran de douche selon l'une quelconque des revendications précédentes, **caractérisé en ce que** l'élément de porte (2) comprend des éléments de suspension (6).

6. Ecran de douche selon l'une quelconque des revendications précédentes, **caractérisé en ce que** l'élément de porte (2) peut être déplacé à l'aide de galets (5) dans ou sur le rail de roulement (3a) du bras (3).

7. Ecran de douche selon l'une quelconque des revendications précédentes, **caractérisé en ce que**, pour assurer la stabilisation, le bras (3) est relié avec la cloison par l'intermédiaire d'un élément de raccordement mural (7) disposé sur le rail de roulement (3a).

8. Ecran de douche selon l'une quelconque des revendications précédentes, **caractérisé en ce que** la paroi de séparation (1) est en liaison avec la cloison par l'intermédiaire d'un profilé de raccordement mural.

9. Ecran de douche selon l'une quelconque des revendications précédentes, **caractérisé en ce que** l'écran de douche forme une douche d'angle, alors que deux bras (3) sont disposés à angle droit l'un par rapport à l'autre et chaque bras (3) comprend une paroi de séparation fixe (1) et un élément de porte coulissant (2), les bras (3) n'étant pas reliés entre eux.
